# EUROPÄISCHE PATENTSCHRIFT

(11) **EP 1 971 251 B1**
(45) Veröffentlichungstag und Bekanntmachung des Hinweises auf die Patenterteilung: **07.01.2015**
(21) Anmeldenummer: 06819810.0
(22) Anmeldetag: 28.11.2006
(51) Int. Cl.: A47L 15/42

(54) **GESCHIRRSPÜLMASCHINE MIT EINER BEHÄLTERHAUBE AUS PREISWERTEM STAHL, EINEM RAHMENTEIL AUS HOCHWERTIGEM STAHL UND EINER SPÜLWANNE AUS KUNSTSTOFF.**
DISHWASHER HAVING A COMPARTMENT COVER MADE OF LOW-COST STEEL, A FRAME PART MADE OF HIGH-GRADE STEEL AND A DISHWASHER TRAY MADE OF PLASTIC
LAVE-VAISSELLE DOTE D'UN CAPOT DE CUVE EN ACIER PEU COÛTEUX, D'UNE PARTIE D'ENCADREMENT EN ACIER DE HAUTE QUALITÉ ET D'UNE CUVE DE LAVAGE EN MATIERE SYNTHETIQUE

(30) Priorität: 27.12.2005 DE 102005062478
(43) Veröffentlichungstag der Anmeldung: 24.09.2008
(73) Patentinhaber: BSH Bosch und Siemens Hausgeräte GmbH, 81739 München (DE)
(72) Erfinder: BÜHLMEYER, Alexander, 73441 Bopfingen (DE); HALTMAYER, Werner, 91550 Dinkelsbühl (DE); KÜCÜK, Cengiz, 89428 Syrgenstein (DE); SEESSLE, Manfred, 89547 Gerstetten (DE)
(86) Internationale Anmeldenummer: PCT/EP2006/068988
(87) Internationale Veröffentlichungsnummer: WO 2007/074008

(56) Entgegenhaltungen:
- DE-A1- 4 443 919
- DE-U1-202005 016 735
- US-A- 4 746 177
- US-A- 4 940 298
- US-A- 6 045 203
- US-B1- 6 435 366

## Beschreibung

Die Erfindung betrifft eine Geschirrspülmaschine, insbesondere Haushalts-Geschirrspülmaschine, umfassend einen Spülbehälter zur Aufnahme von Spülgut und Mittel zur Beaufschlagung des Spülguts mit Spülflüssigkeit, eine wenigstens teilweise aus rostfreiem Metall, insbesondere rostfreiem Stahl, bestehende Behälterhaube mit zwei Seitenwänden, einer Deckwand und einer Rückwand als oberer Teil des Spülbehälters und eine Spülwanne als Bodenwand des Spülbehälters, eine mit einer Tür verschließbare Einfüllöffnung für Spülgut am Spülbehälter und am vorderseitigen Ende der Behälterhaube ein Rahmenteil mit Dichtfunktion für Spülflüssigkeit angeordnet ist.

Der Spülbehälter von Geschirrspülmaschinen wird üblicherweise aus einem hochwertigen rostfreien Edelstahl gefertigt. Der Spülbehälter besteht aus wenigstens zwei Bestandteilen. Der so genannte Behältermantel bildet die Seitenwände sowie die Deckenwand iner Behälterhaube des Spülbehälters aus und ist mit einer separat ausgebildeten Rückwand, die ebenfalls Bestandteil der Behälterhaube ist, verbunden. Aus Gründen der Korrosionsbeständigkeit werden die Bestandteile der Behälterhaube aus einem hochwertigen Chromnickel-Stahl gefertigt, welcher verhältnismäßig teuer ist. Der Einsatz von Chromnickel-Stahl resultiert daraus, dass die Rückwand mit dem Behältermantel über eine Schweißung verbunden wird. Die Verwendung von Chromnickel-Stahl stellt sicher, dass die Korrosionsbeständigkeit auch an den Schweißnähten gewährleistet ist.

Aus Kostengründen wäre es bevorzugt, wenn wesentliche Bestandteile der Behälterhaube aus einem einfacheren Chrom-Stahl gefertigt werden könnten, da dann die Kosten der Herstellung reduziert werden können. Chrom-Stahl weist gegenüber Chromnickel-Stahl eine geringere Korrosionsbeständigkeit auf. Wird Chrom-Stahl über einen längeren Zeitraum Wasser oder Feuchtigkeit ausgesetzt, zum Beispiel in Spalten oder hinter Dichtungen an Spülbehältern, tritt Korrosion auf. Außerdem tritt bei der Verbindung von Chrom-Stahl mit Chromnickel-Stahl über eine Schweißung bei Geschirrspülmaschinen eine so genannte Spaltkorrosion im Verbindungsbereich auf. Das Auftreten von Spaltkorrosion ist ebenfalls auch dann möglich, wenn die gesamte Behälterhaube aus einem Chrom-Stahl-Verbund gefertigt wird.

Aus diesem Grund wird, wie einleitend bereits beschrieben, auf die Verwendung des teureren Chromnickel-Stahls zurückgegriffen, da dort Spaltkorrosion an miteinander verschweißten Abschnitten nicht oder zumindest in einem wesentlich geringeren Maße auftreten kann.

Der Aufbau einer konventionellen Geschirrspülmaschine ist beispielhaft in der US 6,045,203 beschrieben. Die dort offenbarte Geschirrspülmaschine weist einen gebogenen Behältermantel auf, der mit einem Flansch an der Einfüllöffnung versehen ist, welcher eine vordere Fläche ausbildet und abgerundete obere Ecken aufweist. Um die Integration der Geschirrspülmaschine in eine Einbauküche zu erleichtern, werden auf die oberen Ecken Eckteile lösbar aufgesteckt, um rechtwinkelige obere Ecken zu erzeugen. Die Ecken und auf den Kanten aufgesetzte Verkleidungsteile bestehen jeweils aus einem Kunststoff und sind auf dem Flansch der Behälterhaube aufgesetzt. Die Eckteile selbst sind an den Verkleidungsteilen befestigt.

Die in der US-Druckschrift beschriebene Geschirrspülmaschine greift bei der Fertigung ebenfalls auf hoch-korrosionsbeständige Materialien zurück, wobei rostfreier Stahl bevorzugt wird. Durch das einstückige Ausbilden des Behältermantels ist eine lediglich geringe Stabilität gegenüber Verwindungen, zum Beispiel beim Transport, gegeben. Darüber hinaus erfordert das Anbringen der Verkleidungsteile sowie der Eckteile eine Vielzahl an manuellen Arbeitsschritten, was die Fertigung weiterhin verteuert.

Aus der DE 20 2005 016 735 U1 der Anmelderin ist eine Geschirrspülmaschine bekannt, bei der am vorderseitigen Ende der Behälterhaube aus Chrom-Stahl ein Rahmenteil mit Dichtfunktion aus Kunststoff angeordnet ist, so dass Korrosion im Bereich der Dichtung zwischen Spülbehälter und Tür vermieden werden kann.

Die Aufgabe der vorliegenden Erfindung besteht deshalb darin, ein Geschirrspülmaschine mit einem Spülbehälter zur Verfügung zu stellen, welcher kostengünstig in der Herstellung ist und welcher auch im vorderen Bereich an der Behälterhaube keinen optisch geringwertigen Kunststoff aufweist.

Diese Aufgabe wird mit einer Geschirrspülmaschine mit den Merkmalen des Anspruchs 1 gelöst. Vorteilhafte Ausgestaltungen ergeben sich jeweils aus den abhängigen Ansprüchen.

Eine erfindungsgemäße Geschirrspülmaschine, insbesondere Haushalts-Geschirrspülmaschine, umfasst einen Spülbehälter zur Aufnahme von Spülgut und Mittel zur Beaufschlagung des Spülguts mit Spülflüssigkeit, eine wenigstens teilweise aus rostfreiem Metall, insbesondere rostfreiem Stahl, bestehende Behälterhaube mit zwei Seitenwänden, einer Deckwand und einer Rückwand als oberer Teil des Spülbehälters und eine Spülwanne als Bodenwand des Spülbehälters, eine mit einer Tür verschließbare Einfüllöffnung für Spülgut am Spülbehälter und am vorderseitigen Ende der Behälterhaube ein Rahmenteil mit Dichtfunktion für Spülflüssigkeit angeordnet ist, wobei das Rahmenteil aus weitgehend korrosionsbeständigem oder korrosionsbeständigem Metall, insbesondere rostfreiem Stahl, besteht und das Metall des Rahmenteils eine größere Korrosionsbeständigkeit aufweist als das Metall der Behälterhaube. Eine Dichtfunktion des Rahmenteils für Spülflüssigkeit bedeutet beispielsweise, dass das Rahmenteil aufgrund der Verbindung, zum Beispiel als unmittelbare Verbindung mittels Rollnahtschweißen, mit der Behälterhaube eine Dichtfunktion übernimmt oder im Rahmenteil Dichtmittel, zum Beispiel ein umlaufender Dichtring, angeordnet sind.

Im Gegensatz zum Stand der Technik, bei dem der Behältermantel, bestehend aus Seitenwänden und Behälterdach, einstückig ausgebildet ist, ist bei der Erfindung vorgesehen, diesen "zweiteilig" auszubilden, wobei das weitere Teil ein Rahmenteil ist. Mit anderen Worten stellt das Rahmenteil einen Teil des Behältermantels beziehungsweise des Spülbehälters dar. Eine Kostenreduktion lässt sich nun dadurch erzielen, dass zumindest der Behältermantel, also das Bauteil, das im Wesentlichen die Seitenwände und die Deckenwand bildet, aus einem ersten, kostengünstigen Material gebildet ist, während das vergleichsweise kleine Rahmenteil aus einem zweiten Material gefertigt ist. Da das Rahmenteil im Vergleich zu dem Behältermantel einen wesentlich geringeren Materialaufwand erfordert, kann das Rahmenteil aus einem vergleichsweise teuren Material gefertigt werden.

Prinzipiell ist es dabei unerheblich, aus welchem Material das Rahmenteil gefertigt ist. Bevorzugt ist es jedoch, wenn das erste und das zweite Material jeweils aus einem rostfreien Stahl gebildet sind. Zur Reduktion der Kosten ist es dabei vorteilhaft, wenn als erstes Material der kostengünstigere Chrom-Stahl eingesetzt wird, während das zweite Material den teureren Chromnickel-Stahl darstellt.

Wie einleitend beschrieben, ergibt sich bei der Verbindung von Chrom-Stahl und Chromnickel-Stahl in der Regel das Problem einer Spaltkorrosion. Da diese über die Zeit zu einer Beeinträchtigung der Funktionalität der Geschirrspülmaschine führen würde, ist vorzugsweise vorgesehen, Spülbehälter und Rahmenteil derart miteinander zu verbinden, dass ein Eindringen von Feuchtigkeit in einem Überlappungsbereich, welcher regelmäßig gegenüber Spaltkorrosion anfällig ist, zu vermeiden. Bevorzugt ist deshalb vorgesehen, dass in dem Überlappungsbereich zwischen dem Rahmenteil und dem Spülbehälter ein Dichtelement vorgesehen ist. Durch die geeignete Anordnung des Dichtelements in dem Überlappungsbereich ist sichergestellt, dass eine Struktur geschaffen ist, welche das Verbleiben von Feuchtigkeits- beziehungsweise Wasserresten in dem Überlappungsbereich zuverlässig verhindert.

Durch die "Zweiteilung" der Behälterhaube lässt sich neben reduzierten Herstellungskosten auch eine erhöhte Stabilität der Geschirrspülmaschine erzielen. Bevorzugt stellt das Rahmenteil ein tragende Eigenschaften aufweisendes Rahmenelement dar, das U-förmig ausgebildet ist und mit den zwei Schenkeln nach unten über den Behältermantel gestülpt ist.

In einer weiteren vorteilhaften Ausgestaltung ist vorgesehen, dass das Rahmenteil an seinem dem Behälterinneren zugewandten Ende mit einem Falz versehen ist, an welchen das Dichtelement angelegt ist. Der Falz verhindert in Kombination mit dem Dichtelement das Eindringen von Feuchtigkeit in den Überlappungsbereich, welche nicht abgebaut werden kann und damit Spaltkorrosion hervorrufen kann.

Vorzugsweise steht das Rahmenteil nur mit dem Dichtelement mittelbar mit der Behälterhaube in Verbindung. Es besteht somit kein direkter, unmittelbarer Kontakt zwischen der Behälterhaube und dem Rahmenteil, so dass elektrochemische Korrosion vermieden wird, zum Beispiel bei Verwendung eines unedleren Metalls in der Behälterhaube gegenüber dem Rahmenteil.

In einer weiteren vorteilhaften Ausgestaltung weist der Behältermantel im Bereich des Überlappungsabschnitts mit dem Rahmenteil einen Einzug auf, in dem das Dichtelement angeordnet ist. Das Dichtelement und der Falz in dem Rahmenteil werden durch den Einzug aufgenommen, so dass eine im Wesentlichen flächige Innenwand des Spülbehälters gebildet werden kann.

In einer weiteren vorteilhaften Ausgestaltung der Erfindung ist vorgesehen, dass das Rahmenteil mit einer Aufnahme zum Befestigen einer Türdichtung versehen ist. Die Aufnahme kann durch entsprechendes Falzen und/oder Biegen eines Abschnitts des Verkleidungsteils hergestellt werden. Die Türdichtung kann durch einfaches Einstecken in die Aufnahme oder durch eine Klebe-, eine Klemm- oder Quetschverbindung mit dem Rahmenteil befestigt werden.

Zweckmäßigerweise weist das Rahmenteil einen äußeren Flansch auf, der um die Einfüllöffnung herum verläuft und die äußere Fläche des Spülbehälters bildet. Die Abmaße des äußeren Flansches können derart gewählt werden, dass dieser die Lücke zwischen dem Spülbehälter und Gerätewänden der Geschirrspülmaschine schließt. Darüber hinaus kann der Flansch auch mit letzteren befestigt werden, wodurch sich eine weiter erhöhte Stabilität der Geschirrspülmaschine ergibt.

In einer weiteren Ausgestaltung der Erfindung ist das Rahmenteil mit zumindest einer Aussparung versehen. Dabei ist es bevorzugt, wenn in den oberen Eckabschnitten des Rahmenteils jeweils eine Aussparung angeordnet ist. Das Vorsehen der Aussparungen in den oberen Eckabschnitten ermöglicht eine besonders vorteilhafte Fertigung des Spülbehälters, wie aus dem weiter unten beschriebenen Herstellungsverfahren deutlich werden wird.

Dabei ist es weiter bevorzugt, wenn in jeder der Aussparungen ein Eckrahmenteil angeordnet ist, das form- und/oder kraftschlüssig mit dem Rahmenteil verbunden ist und das im Wesentlichen in der Ebene des äußeren Flansches des Rahmenteils rechteckige obere Eckabschnitte ausbildet. Das Vorsehen der Eckrahmenteile stellt zwar einen zusätzlichen Herstellungsschritt dar. Andererseits jedoch wird eine besonders einfache Herstellung des Spülbehälters möglich, wodurch sich im Vergleich zu den zusätzlichen Eckrahmenteilen ein hohes Kostensparpotential ergibt. Aus fertigungstechnischer Sicht ergibt sich dabei insbesondere der Vorteil, dass die zu biegenden Bereiche aufgrund der vorgesehenen Aussparungen keinen allzu großen Materialbelastungen ausgesetzt sind im Vergleich zu einer konventionellen Anordnung, bei der im Wesentlichen rechteckige obere Eckabschnitte durch das Material des Behältermantels ausgebildet werden müssen.

Darüber hinaus tragen die Eckrahmenteile einen wesentlichen Beitrag zur Erhöhung der Stabilität der Geschirrspülmaschine bei. Diese sind bevorzugt zur Kraftaufnahme von seitlich und/oder oben und/oder unten auf das Behandlungsgehäuse wirkenden Kräften ausgebildet. Die von den Eckrahmenteilen aufzunehmenden und in den Spülbehälter einzuleitenden Kräfte treten unter anderem beim Transport und Verladen der Geschirrspülmaschine auf, wenn eine Vielzahl derselben übereinander gestapelt ist und beispielsweise mittels eines Klammerstaplers, welcher seitlich auf das Gehäuse der Geschirrspülmaschine Druck ausübt, transportiert werden.

Aus welchem Material die Eckrahmenteile ausgebildet werden, ist prinzipiell unerheblich. Besonders bevorzugt bestehen diese aus einem Kunststoff, da die gewünschte Form der Eckrahmenteile einschließlich einer kraft-aufnehmenden Struktur besonders einfach mittels Spritzgusstechnik gefertigt werden kann.

Zweckmäßigerweise sind die Eckrahmenteile mit dem äußeren Flansch des Rahmenteils verbunden. Die Verbindung zwischen Eckrahmenteil und Rahmenteil kann prinzipiell beliebig erfolgen, wobei sich Schraub-, Niet- oder Schweißverbindungen in besonderem Maße anbieten.

Die Rückwand besteht vorzugsweise aus dem gleichen Material wie der Behältermantel, wobei gegebenenfalls zur Verbindung der beiden Teilstücke eine Dichtung eingesetzt wird, um auch in diesem Bereich Spaltkorrosion zu vermeiden. Das Bodenteil, bei einer Geschirrspülmaschine die Spülwanne, kann aus einem beliebigen Material gebildet werden. Bevorzugt werden in jüngster Zeit Spülwannen aus Kunststoff eingesetzt, da die Verbindung mit einem aus Edelstahl bestehenden Behälterhaube hinsichtlich der Korrosionsbeständigkeit unproblematisch ist. Gegebenenfalls sind bei der Verbindung von Bodenteil und Behälterhaube Dichtungen in geeigneter Weise zu verwenden. Die Spülwanne als Bodenwandung des Spülbehälters ist normalerweise ein Bodenteil der Geschirrspülmaschine. Das Bodenteil ist vorzugsweise als Montageboden ausgebildet, so dass er nicht nur zur Abstützung auf dem Boden dient, sondern auch Geräteaggregate, zum Beispiel Pumpen, Ventile oder Heizungen, aufnehmen kann. Als Montagewanne ausgebildet kann er auch Leckwasser aufnehmen und in Kombination mit einer Leckwassererkennungseinrichtung Leckwasser erkennten und damit auch melden.

Die stoffschlüssige Verbindung der Behälterhaube mit dem Rahmenteil ermöglicht eine besonders einfache und präzise Verbindung. Als Verbindungstechnologie kommt bevorzugt eine Schweißverbindung zum Einsatz. Daneben können auch noch formschlüssige und/oder kraftschlüssige Verbindungen, zum Beispiel durch Verschrauben oder Klemmen, in Betracht kommen.

Zusammengefasst läßt sich die Erfindung darin sehen, dass ein Behältermantel eines Spülbehälters aus einem einfachen, kostengünstigen Stahl, zum Beispiel Chrom-Stahl, gefertigt wird, während ein mit dem Behältermantel vorzugsweise stoffschlüssig verbundenes Rahmenteil aus einem höherwertigerem, unter allen Bedingungen korrosionsbeständigerem Edelstahl, zum Beispiel Chromnickel-Stahl, gefertigt wird. Dadurch kann die Behälterhaube aus preiswertem Stahl gefertigt werden, Spaltkorrosion und im vorderseitigen Bereich des Spülbehälters optisch geringwertigerer Kunststoff vermieden werden kann.

Weitere Vorteile, Ausgestaltungen und Zweckmäßigkeiten der Erfindung werden nachfolgend anhand der Figuren näher erläutert.

Es zeigen:
- Fig. 1: eine perspektivische Darstellung eines Spülbehälters gemäß der Erfindung;
- Fig. 2: in einer Schnittdarstellung einen Ausschnitt aus dem Übergangsbereich zwischen Behälterhaube und Rahmenteil;
- Fig. 3: in einer perspektivischen Darstellung ein erfindungsgemäßes Rahmenteil;
- Fig. 4: in einer perspektivischen Darstellung ein erfindungsgemäßes Rahmenteil, das mit Eckrahmenteilen verbunden ist; und
- Fig. 5: in einer vergrößerten Darstellung die in Fig. 4 gezeigten Eckrahmenteil.

Fig. 1 zeigt in einer perspektivischen Darstellung einen Spülbehälter einer erfindungsgemäßen Geschirrspülmaschine. Die Figur zeigt den Spülbehälter 1 mit Blickrichtung auf dessen Einfüllöffnung 2. Der Spülbehälter setzt sich aus einem Behältermantel 30, welcher Seitenwände 31, 33 und eine Deckenwand 32 aufweist, sowie einer mit dem Behältermantel 30 verbundenen Rückwand 34 zusammen. In der Figur nicht dargestellt ist das Bodenteil in Form einer Spülwanne. Die Spülwanne ist vorzugsweise Teil eines Montagebodens als Bodenteil der erfindungsgemäßen Geschirrspülmaschine. Der Behältermantel 30 ist einstückig aus Chrom-Stahl hergestellt. Desgleichen besteht die Rückwand 34 normalerweise ebenfalls aus einem Chrom-Stahl. Am Spalt zwischen Behältermantel 30 und Rückwand sind Mittel zur Verhinderung von Spaltkorrosion angeordnet, zum Beispiel eine elastische Dichtmasse (nicht dargestellt), weil einfacher Chrom-Stahl verwendet wird, der bei ständiger Benetzung mit Wasser oder Feuchtigkeit rostet. Die Befestigung der Rückwand 34 mit der Behälterhaube 30 erfolgt normalerweise durch Rollnahtschweißen.

Mit dem Behältermantel 30 ist ein Rahmenteil 3 stoffschlüssig durch Schweißen, zum Beispiel Punktschweißen, verbunden, das Bestandteil des Spülbehälters ist. Das Rahmenteil 3 besteht aus einem hochwertigeren Edelstahl, zum Beispiel Chromnickel-Stahl. Die Probleme hinsichtlich der Korrosionsbeständigkeit bei der Verbindung von Chrom-Stahl mit Chromnickel-Stahl lassen sich durch geeignete Dichtmaßnahmen unterbinden. Eine detailliertere Beschreibung, auf welche Weise dies erfolgt, wird im Zusammenhang mit der Fig. 2 näher beschrieben.

Da das Rahmenteil 3 im Vergleich zum Behältermantel wesentlich kleiner ausgebildet ist und damit wesentlich weniger Material benötigt, lassen sich erhebliche Kosteneinsparungen erzielen. Dabei müssen aufgrund des erfindungsgemäßen Konzepts der "Zweiteilung" der Behälterhaube keinerlei Abstriche hinsichtlich der Qualität der Korrosionsbeständigkeit gemacht werden.

Fig. 2 zeigt in einer Querschnittsdarstellung die Verbindung des Rahmenteils 3 mit dem Behältermantel 30. Genauer ist die Verbindung im Bereich der Seitenwand 33 dargestellt. Dabei ist die untere Seite der Figur dem Behälterinneren zugewandt. An der mit dem Bezugszeichen 2 gekennzeichneten Stelle befindet sich die Einfüllöffnung, wobei das Befüllen der Geschirrspülmaschine in der in Pfeilrichtung dargestellten Richtung erfolgt. Die Seitenwand 33 weist einen Einzug 22 auf. In diesen Einzug 22 ragt ein Ende des Rahmenteils 3 hinein, wodurch ein Überlappungsbereich 4 zwischen dem Rahmenteil 3 und der Seitenwand 33 des Behältermantels 30 gebildet ist. In einem mit dem Bezugszeichen 5 gekennzeichneten Abschnitt ist die Seitenwand 33 mit dem Rahmenteil 3, zum Beispiel über eine Schweißverbindung, formschlüssig miteinander verbunden. Der dem Behälterinneren zugewandte Bereich ist hinsichtlich Spaltkorrosion besonders anfällig. Deshalb ist zwischen die Seitenwand 33 und das umgefalzte Ende 9 des Rahmenteils 3 ein Dichtelement 8, zum Beispiel aus Gummi oder Silikon oder einem anderen geeigneten Material eingebracht, welches das Eindringen von Feuchtigkeit und Wasser in Richtung der Schweißverbindung 5 verhindert. Durch den Falz 9 ist weiterhin sichergestellt, dass der Endbereich 6 des Rahmenteils 3 ebenfalls keiner Feuchtigkeit und keinem Wasser ausgesetzt ist, wodurch Korrosion unterbunden ist. Die Schweißverbindung und das Dichtelement 8 sowie die in Fig. 2 dargestellte Querschnittsform erstrecken sich ununterbrochen von der Seitenwand 33 über die Deckenwand 32 zur gegenüberliegenden Seitenwand 31.

Auf der vom Behälterinneren abgewandten Seite ist das Rahmenteil 3 derart gefalzt beziehungsweise gebogen, dass es eine Aufnahme 10 zur Aufnahme einer Türdichtung aufweist. Weiterhin gut ersichtlich ist an dem von der Einfüllöffnung abgewandten Ende des Rahmenteils 3 vorgesehene Flansch 12.

In den Figuren 3 und 4 ist jeweils in einer perspektivischen Darstellung die Gestalt des Rahmenteils 3 besser ersichtlich. Aus der Fig. 3 geht hervor, dass das Rahmenteil 3 in den oberen Eckabschnitten 13, 14 jeweils eine Aussparung 15 ausweist. Die Aussparungen 15 wären für das erfindungsgemäße Konzept nicht grundsätzlich erforderlich, erleichtern jedoch die Fertigung des erfindungsgemäßen Spülbehälters. Aufgrund der Aussparungen 15 lässt sich das Rahmenteil leichter in die in Fig. 3 gezeigte Endform bringen. Dabei ist zu berücksichtigen, dass das Biegen des Rahmenteils 3 erst dann erfolgt, wenn bereits eine formschlüssige Verbindung des zunächst "flachen" Rahmenteils mit dem Behältermantel, bestehend aus Seitenwänden 31, 33 und Deckenwand 32, erfolgt ist. Das Vorsehen der Aussparungen führt letztendlich zu einer Schwächung des Materials in diesen Bereichen, wodurch sich der gewünschte Radius auf einfache Weise erzielen lässt.

In Fig. 4 ist ersichtlich, dass in die Eckabschnitte 13, 14 Eckrahmenteile 16, 17 eingesetzt werden, die die Stabilität des Rahmenteils erhöhen. Die Eckrahmenteile 16, 17 sind bevorzugt aus einem Kunststoff gefertigt und formschlüssig mit dem äußeren Flansch 12 des Rahmenteils 3 verbunden. Zu diesem Zweck sind in dem äußeren Flansch Bohrungen 18 beziehungsweise 19 vorgesehen, die Bohrungen 20 beziehungsweise 21 in den Eckrahmenteilen 16, 17 zugeordnet sind (Fig. 5). Dadurch kann eine Befestigung durch Schrauben oder Nieten bewerkstelligt werden. Prinzipiell ist natürlich auch jede andere geeignete Befestigungsmethode geeignet.

Die Eckrahmenteile 16, 17 weisen zur Erhöhung ihrer Stabilität Nuten 23, 24 beziehungsweise 25, 26 auf. Auf der in der Figur nicht gezeigten Seite können diese darüber hinaus mit Stegen versehen sein, um weitere Stabilität zu erzielen.

Die Eckrahmenteile 16, 17 übernehmen zwei Funktionen. Zum einen sorgen sie für einen rechtwinkeligen Abschluss in den oberen Eckabschnitten 13, 14 des Spülbehälters. Zum anderen dienen die Eckrahmenteile 16, 17 zur Kraftaufnahme, welche beim Verladen und Transport auf die Geschirrspülmaschine ausgeübt wird. Dabei ist zu berücksichtigen, dass der Transport einer Geschirrspülmaschine mit einem so genannten Klammerstapler erfolgt, welcher durch seitliches Ausüben von Druck den Transport des Geschirrspülmaschine übernimmt. Dabei können auch gleichzeitig mehrere übereinander gestapelte Geschirrspülmaschine mit einem Klammerstapler transportiert werden, so dass die Eckrahmenteile 16, 17 nicht nur Kraft in seitlicher Richtung, sondern auch in vertikaler Richtung aufnehmen.

### Bezugszeichenliste

- 1: Spülbehälter
- 2: Einfüllöffnung
- 3: Rahmenteil
- 4: Überlappungsbereich
- 8: Dichtelement
- 9: Falz
- 10: Aufnahme
- 11: Türdichtung
- 12: Flansch
- 13: Eckabschnitt
- 14: Eckabschnitt
- 15: Aussparung
- 16: Eckrahmenteil
- 17: Eckrahmenteil
- 18: Bohrung
- 19: Bohrung
- 20: Bohrung
- 21: Bohrung
- 22: Einzug
- 23: Nut
- 24: Nut
- 25: Nut
- 26: Nut
- 30: Behältermantel
- 31: Seitenwand
- 32: Deckenwand
- 33: Seitenwand
- 34: Rückwand

## Patentansprüche

1. Geschirrspülmaschine, insbesondere Haushalts-Geschirrspülmaschine, umfassend
- einen Spülbehälter (1) zur Aufnahme von Spülgut und
- Mittel zur Beaufschlagung des Spülguts mit Spülflüssigkeit,
- eine wenigstens teilweise aus weitgehend korrosionsbeständigem Metall, insbesondere weitgehend rostfreiem Stahl, bestehende Behälterhaube als oberer Teil des Spülbehälters (1) mit zwei Seitenwänden (31, 33), einer Deckwand (32) und einer Rückwand (34),
- eine Spülwanne als Bodenwand des Spülbehälters (1),
- eine mit einer Tür verschließbare Einfüllöffnung (2) für Spülgut am Spülbehälter (1) und
- einem Rahmenteil (3) mit Dichtfunktion für Spülflüssigkeit am vorderseitigen Ende der Behälterhaube,
**dadurch gekennzeichnet,**
**dass** das Rahmenteil (3) aus weitgehend korrosionsbeständigem Metall, insbesondere rostfreiem Stahl, besteht und das Metall des Rahmenteils (3) korrosionsbeständiger ausgebildet ist als das Metall der Behälterhaube.

2. Geschirrspülmaschine nach Anspruch 1, **dadurch gekennzeichnet, dass** die Spülwanne aus Kunststoff besteht.

3. Geschirrspülmaschine nach einem der vorhergehenden Ansprüche, **dadurch gekennzeichnet, dass** das das Rahmenteil (3) formschlüssig und/oder kraftschlüssig und/oder stoffschlüssig mit der Behälterhaube verbunden ist.

4. Geschirrspülmaschine nach einem der vorhergehenden Ansprüche, **dadurch gekennzeichnet, dass** das Rahmenteil (3) ein tragende Eigenschaften aufweisendes Rahmenelement (3) darstellt, das U-förmig ausgebildet ist und mit den zwei Schenkeln nach unten über die Behälterhaube gestülpt ist.

5. Geschirrspülmaschine nach einem der vorhergehenden Ansprüche, **dadurch gekennzeichnet, dass** das Rahmenteil (3) einen Teil der mit Spülflüssigkeit beaufschlagten Wandungen (31, 32, 33) des Spülbehälters (1) bildet.

6. Geschirrspülmaschine nach einem der vorhergehenden Ansprüche, **dadurch gekennzeichnet, dass** in einem Überlappungsbereich (4) zwischen dem Rahmenteil (3) und der Behälterhaube ein Dichtelement (8) vorgesehen ist.

7. Geschirrspülmaschine nach Anspruch 6, **dadurch gekennzeichnet, dass** das Rahmenteil (3) nur mit dem Dichtelement (8) mittelbar mit der Behälterhaube in Verbindung steht.

8. Geschirrspülmaschine nach Anspruch 6 oder 7, **dadurch gekennzeichnet, dass** das Rahmenteil (3) an seinem dem Behälterinneren zugewandten Ende mit einem Falz (9) versehen, an welchen das Dichtelement (8) angelegt ist.

9. Geschirrspülmaschine nach Anspruch 6, 7 oder 8, **dadurch gekennzeichnet, dass** die Behälterhaube im Bereich des Überlappungsabschnitts (4) mit dem Rahmenteil (3) einen Einzug (22) aufweist, in dem das Dichtelement (8) angeordnet ist.

10. Geschirrspülmaschine nach einem der vorhergehenden Ansprüche, **dadurch gekennzeichnet, dass** das Rahmenteil (3) mit einer Aufnahme (10) zum Befestigen einer Türdichtung (11) versehen ist.

11. Geschirrspülmaschine nach einem der vorhergehenden Ansprüche, **dadurch gekennzeichnet, dass** das Rahmenteil (3) einen äußeren Flansch (12) aufweist, der um die Einfüllöffnung (2) herum verläuft und die äußere Fläche des Spülbehälters (1) bildet.

12. Geschirrspülmaschine nach einem der vorhergehenden Ansprüche, **dadurch gekennzeichnet, dass** das Rahmenteil (3) mit zumindest einer Aussparung (15) versehen ist.

13. Geschirrspülmaschine nach Anspruch 12, **dadurch gekennzeichnet, dass** in den oberen Eckabschnitten (13, 14) des Rahmenteils (3) jeweils eine Aussparung (15) angeordnet ist.

14. Geschirrspülmaschine nach Anspruch 12 oder 13, **dadurch gekennzeichnet, dass** in jeder der Aussparungen (15) ein Eckrahmenteil (16, 17) angeordnet ist, das form- und/oder kraftschlüssig mit dem Rahmenteil (3) verbunden ist und das im Wesentlichen in der Ebene des äußeren Flanschs (12) des Rahmenteils (3) rechteckige obere Eckabschnitte (13, 14) ausbildet.

15. Geschirrspülmaschine nach Anspruch 14, **dadurch gekennzeichnet, dass** die Eckrahmenteile (16, 17) zur Kraftaufnahme von seitlich und/oder oben und/oder unten auf das Gehäuse der Geschirrspülmaschine wirkenden Kräften ausgebildet ist.

16. Geschirrspülmaschine nach Anspruch 14 oder 15, **dadurch gekennzeichnet, dass** die Eckrahmenteile (16, 17) nicht aus Metall, insbesondere aus Kunststoff, gebildet sind.

17. Geschirrspülmaschine nach einem der Ansprüche 14 bis 16, **dadurch gekennzeichnet, dass** die Eckrahmenteile (16, 17) mit dem äußeren Flansch (12) des Rahmenteils (3) verbunden sind.

18. Geschirrspülmaschine nach einem der vorhergehenden Ansprüche, **dadurch gekennzeichnet, dass** die Spülwanne Teil eines Bodenteils, insbesondere eines Montagebodens zur Aufnahme von Geräteaggregaten ist.

19. Geschirrspülmaschine nach einem der vorhergehenden Ansprüche, **dadurch gekennzeichnet, dass** die Behälterhaube wenigstens teilweise aus Chrom-Stahl und/oder das Rahmenteil (3) aus Chromrickel-Stahl besteht.

## Claims

1. Dishwasher, in particular a domestic dishwasher, comprising
- a dishwashing compartment (1) for accommodating items to be washed and
- means for applying wash liquor to the items to be washed,
- a compartment casing consisting at least in part of largely corrosion-resistant metal, in particular largely of stainless steel, as the upper part of the dishwashing compartment (1), having two side walls (31, 33), a top plate (32) and a rear wall (34),
- a dishwasher tray as the base plate of the dishwashing compartment (1),
- a filler opening (2) on the dishwashing compartment (1) for items to be washed which can be closed by a door and
- a frame part (3) with a sealing function for wash liquor on the front end of the compartment casing,
**characterised in that**
the frame part (3) consists of largely corrosion-resistant metal, in particular stainless steel, and the metal of the frame part (3) is designed to be more corrosion-resistant than the metal of the compartment casing.

2. Dishwasher according to claim 1, **characterised in that** the dishwasher tray consists of plastic.

3. Dishwasher according to one of the preceding claims, **characterised in that** the frame part (3) is connected in a form-fitting and/or force-fitting manner and/or material manner to the compartment casing.

4. Dishwasher according to one of the preceding claims, **characterised in that** the frame part (3) constitutes a frame element (3) exhibiting load-bearing properties, which is U-shaped in form and is placed with the two legs pointing downwards over the compartment casing.

5. Dishwasher according to one of the preceding claims, **characterised in that** the frame part (3) forms a part of the walls (31, 32, 33) of the dishwashing compartment which are acted upon by wash liquor.

6. Dishwasher according to one of the preceding claims, **characterised in that** a sealing element (8) is provided in an overlap area (4) between the frame part (3) and the compartment casing.

7. Dishwasher according to claim 6, **characterised in that** the frame part (3) is connected indirectly with the compartment casing only by means of the sealing element (8).

8. Dishwasher according to claim 6 or 7, **characterised in that** the frame part (3) is provided at its end facing the compartment interior with a fold (9) on which the sealing element (8) is applied.

9. Dishwasher according to claim 6, 7 or 8, **characterised in that** the compartment casing has an indentation in the area of the section overlapping (4) with the frame part (3), in which the sealing element (8) is arranged.

10. Dishwasher according to one of the preceding claims, **characterised in that** the frame part (3) is provided with a seating facility (10) for attaching a door seal (11).

11. Dishwasher according to one of the preceding claims, **characterised in that** the frame part (3) has an outer flange (12) which runs around the filler opening (2) and forms the outer surface of the dishwashing compartment (1).

12. Dishwasher according to one of the preceding claims, **characterised in that** the frame part (3) is provided with at least one cut-out (15).

13. Dishwasher according to claim 12, **characterised in that** one cut-out (15) is arranged in each of the upper corner sections (13, 14) of the frame part (3).

14. Dishwasher according to claim 12 or 13, **characterised in that** in each of the cut-outs (15) a corner frame part (16, 17) is arranged which is connected in a form-fitting and/or force-fitting manner to the frame part (3) and which essentially forms right-angled upper corner sections (13, 14) in the plane of the outer flange (12) of the frame part (3).

15. Dishwasher according to claim 14, **characterised in that** the corner frame parts (16, 17) are designed for the force absorption of forces acting laterally and/or from above and/or from below on the housing of the dishwasher.

16. Dishwasher according to claim 14 or 15, **characterised in that** the corner frame parts (16, 17) are formed not from metal, but in particular from plastic.

17. Dishwasher according to one of claims 14 to 16, **characterised in that** the corner frame parts (16, 17) are connected to the outer flange (12) of the frame part (3).

18. Dishwasher according to one of the preceding claims, **characterised in that** the dishwasher tray is part of a base part, in particular of a mounting base for accommodating equipment units.

19. Dishwasher according to one of the preceding claims, **characterised in that** the compartment casing consists at least in part of chrome steel and/or the frame part (3) of chrome-nickel steel.

## Revendications

1. Lave-vaisselle, notamment lave-vaisselle à usage domestique, comprenant
- une cuve de lavage (1) destinée à recevoir des produits à laver et
- des moyens destinés à alimenter les produits à laver en liquide de lavage,
- un capot de cuve consistant au moins en partie en métal largement résistant à la corrosion, notamment en acier largement inoxydable, en tant que partie supérieure de la cuve de lavage (1) munie de deux parois latérales (31, 33), d'une paroi de plafond (32) et d'une paroi arrière (34),
- un bac de lavage en tant que paroi de fond de la cuve de lavage (1),
- une ouverture de remplissage (2) fermable au moyen d'une porte, pour les produits à laver, sur la cuve de lavage (1) et
- une partie d'encadrement (3) avec fonction d'étanchéité pour le liquide de lavage, sur l'extrémité avant du capot de cuve,
**caractérisé en ce**
**que** la partie d'encadrement (3) est constituée de métal largement résistant à la corrosion, notamment en acier inoxydable, et en ce que le métal de la partie d'encadrement (3) est réalisé de manière plus résistante à la corrosion que le métal du capot de cuve.

2. Lave-vaisselle selon la revendication 1, **caractérisé en ce que** le bac de lavage est constitué de matière plastique.

3. Lave-vaisselle selon l'une quelconque des revendications précédentes, **caractérisé en ce que** la partie d'encadrement (3) est reliée au capot de cuve par adhérence de forme et/ou par adhérence de force et/ou par liaison de matière.

4. Lave-vaisselle selon l'une quelconque des revendications précédentes, **caractérisé en ce que** la partie d'encadrement (3) représente un élément d'encadrement (3) présentant des propriétés portantes, qui est réalisé en forme de U et est retourné vers le bas sur le capot de cuve avec les deux branches.

5. Lave-vaisselle selon l'une quelconque des revendications précédentes, **caractérisé en ce que** la partie d'encadrement (3) forme une partie des parois (31, 32, 33) de la cuve de lavage (1), alimentées en liquide de lavage.

6. Lave-vaisselle selon l'une quelconque des revendications précédentes, **caractérisé en ce qu'**un élément d'étanchéité (8) est ménagé dans une zone de chevauchement (4) entre la partie d'encadrement (3) et le capot de cuve.

7. Lave-vaisselle selon la revendication 6, **caractérisé en ce que** la partie d'encadrement (3) est en liaison directe avec le capot de cuve seulement au moyen de l'élément d'étanchéité (8).

8. Lave-vaisselle selon la revendication 6 ou 7, **caractérisé en ce que** la partie d'encadrement (3) est munie sur son extrémité tournée vers l'intérieur de la cuve d'une feuillure (9) à laquelle l'élément d'étanchéité (8) est adjacent.

9. Lave-vaisselle selon la revendication 6, 7 ou 8, **caractérisé en ce que** le capot de cuve présente dans la zone de la section de chevauchement (4) avec la partie d'encadrement (3) un renfoncement (22) dans lequel est disposé l'élément d'étanchéité (8).

10. Lave-vaisselle selon l'une quelconque des revendications précédentes, **caractérisé en ce que** la partie d'encadrement (3) est munie d'un logement (10) destiné à fixer un joint de porte (11).

11. Lave-vaisselle selon l'une quelconque des revendications précédentes, **caractérisé en ce que** la partie d'encadrement (3) présente une bride extérieure (12) qui s'étend autour de l'ouverture de remplissage (2) et forme la surface extérieure de la cuve de lavage (1).

12. Lave-vaisselle selon l'une quelconque des revendications précédentes, **caractérisé en ce que** la partie d'encadrement (3) est munie au moins d'un évidement (15).

13. Lave-vaisselle selon la revendication 12, **caractérisé en ce que** respectivement un évidement (15) est disposé dans les sections supérieures en coin (13, 14) de la partie d'encadrement (3).

14. Lave-vaisselle selon la revendication 12 ou 13, **caractérisé en ce que** dans chacun des évidements (15) est disposée une partie d'encadrement en coin (16, 17) qui est reliée à la partie d'encadrement (3) par adhérence de forme et/ou par adhérence de force et qui forme des sections supérieures en coin rectangulaires (13, 14) essentiellement dans le plan de la bride extérieure (12) de la partie d'encadrement (3).

15. Lave-vaisselle selon la revendication 14, **caractérisé en ce que** les parties d'encadrement en coin (16, 17) sont réalisées pour la prise de forces agissant latéralement et/ou en haut et/ou en bas sur le boîtier du lave-vaisselle.

16. Lave-vaisselle selon la revendication 14 ou 15, **caractérisé en ce que** les parties d'encadrement en coin (16, 17) ne sont pas réalisées en métal, notamment qu'elles sont réalisée en matière plastique.

17. Lave-vaisselle selon l'une quelconque des revendications 14 à 16, **caractérisé en ce que** les parties d'encadrement en coin (16, 17) sont reliées à la bride extérieure (12) de la partie d'encadrement (3).

18. Lave-vaisselle selon l'une quelconque des revendications précédentes, **caractérisé en ce que** le bac de lavage fait partie d'une pièce de fond, notamment d'un fond de montage destiné au logement d'unités d'appareil.

19. Lave-vaisselle selon l'une quelconque des revendications précédentes, **caractérisé en ce que** le capot de cuve est constitué au moins en partie d'acier au chrome et/ou en ce que la partie d'encadrement (3) est constituée d'acier au chrome-nickel.
